# FASCICULE DE BREVET EUROPEEN

(11) **EP 1 600 723 B1**
(45) Date de publication et mention de la délivrance du brevet: **31.08.2016**
(21) Numéro de dépôt: 05290878.7
(22) Date de dépôt: 20.04.2005
(51) Int. Cl.: F41A 21/36

(54) **Frein de bouche pour arme**
Mündungsbremse für eine Feuerwaffe
Muzzle brake for firearm

(30) Priorité: 17.05.2004 FR 0405440
(43) Date de publication de la demande: 30.11.2005
(73) Titulaire: NEXTER Systems, 42328 Roanne (FR)
(72) Inventeur: Balbo, Patrick, 18000 Bourges (FR); Gilberton, Jean-Luc, 18340 Sennecay (FR)
(74) Mandataire: Célanie, Christian

(56) Documents cités:
- FR-A- 2 718 839
- US-A- 2 206 568
- US-A- 2 567 826
- US-B1- 6 216 578

## Description

Le domaine technique de l'invention est celui des freins de bouche pour arme.

Les freins de bouche sont biens connus de l'Homme du Métier. Ils permettent de diriger lors d'un tir une partie des gaz propulsifs d'une munition vers des aubes de réception des gaz solidaires du tube de l'arme. Les gaz exercent ainsi une force sur les aubes qui s'oppose à l'effort de recul.

Les brevets FR-2718839 et US-6216578 décrivent un tel frein de bouche connu comportant deux ouies. Dans ces réalisations, les profils avant et arrière de chacune des ouies sont identiques. Aucune modification du flux aérodynamique n'intervient au niveau de ces deux ouies.

On cherche généralement à définir un frein de bouche qui est le plus efficace possible en matière de freinage mais dont la masse est la plus réduite possible afin de réduire les couples mécaniques au niveau des tourillons de l'arme.

Ces deux exigences sont a priori contradictoires puisqu'un moyen simple d'augmenter l'efficacité est d'accroître les surfaces de réception des gaz ce qui conduit à augmenter les dimensions et donc la masse du frein de bouche.

C'est le but de l'invention que de proposer un frein de bouche extrêmement efficace tout en ayant une masse la plus réduite possible.

C'est un autre but de l'invention que de proposer des moyens permettant de solidariser de façon simple et fiable un frein de bouche et un tube d'arme.

Ainsi l'invention a pour objet un frein de bouche pour arme comprenant au moins un corps sensiblement cylindrique destiné à être disposé dans le prolongement d'un tube d'arme, corps portant au moins deux étages d'aubes de réception des gaz, corps percé d'ouïes dirigeant les gaz propulsifs vers les aubes, frein caractérisé en ce qu'il comporte au moins un moyen déflecteur du courant des gaz, moyen disposé entre les ouïes du deuxième étage d'aubes et un profil avant des aubes du premier étage, le moyen déflecteur étant constitué par un bourrelet s'étendant angulairement sur toute la largeur du profil avant des aubes du premier étage,bourrelet séparé du profil avant par une gorge.

Les aubes du second étage pourront être avantageusement conformées en cloisons relativement minces portant au moins une première nervure de renfort orientée sensiblement radialement par rapport à l'axe du frein.

Chaque aube du second étage pourra également être reliée à une aube du premier étage par des parois relativement minces délimitant une chambre communiquant avec l'extérieur par une ouverture de section sensiblement rectangulaire, parois portant au moins une deuxième nervure de renfort orientée sensiblement parallèlement à l'axe du frein.

Les parois pourront porter une deuxième nervure de renfort qui est disposée au voisinage du débouché de l'ouverture délimitée par les parois, nervure s'étendant longitudinalement de part et d'autre de la première nervure radiale et jusqu'au niveau de l'aube du premier étage.

Les parois délimitant chaque chambre du second étage pourront comporter des portions sensiblement planes et parallèles à l'axe du frein et qui se prolongent jusqu'au corps par des portions planes et sensiblement radiales.

La largeur des ouvertures des chambres du second étage pourra être comprise entre 100% et 200% du calibre de l'arme.

Les portions radiales délimitant chaque chambre pourront former un angle compris entre 100° et 150°.

Le frein sera de préférence réalisé en acier moulé ou en titane moulé, matériau présentant dans tous les cas une limite élastique supérieure ou égale à 1000 MPa.

Selon une autre caractéristique de l'invention, les ouïes du frein pourront être des perçages radiaux ayant un profil de lumières allongées s'étendant longitudinalement sur toute la longueur de la chambre.

Le frein de bouche comportera avantageusement deux ou trois ouïes au niveau de chaque chambre.

Selon une autre caractéristique de l'invention, le frein pourra comporter un alésage interne présentant deux diamètres différents séparés par un lamage formant une butée axiale pour le tube de l'arme, un premier diamètre étant égal au diamètre externe d'une extrémité avant du tube de l'arme et un deuxième diamètre étant égal au calibre du tube de l'arme.

Selon une autre caractéristique de l'invention, le frein de bouche pourra comporter une ouverture destinée à recevoir une clavette assurant sa solidarisation avec le tube de l'arme, clavette fixée par des brides au corps de frein et comportant deux surfaces planes concourantes destinées à coopérer avec des surfaces complémentaires du tube de l'arme pour interdire la rotation relative frein / tube.

La clavette pourra avantageusement comporter des moyens permettant la fixation d'un miroir de volée.

L'invention sera mieux comprise à la lecture de la description qui va suivre d'un mode particulier de réalisation, description faite en référence aux dessins annexés et dans lesquels :
- La figure 1 est une vue en perspective d'un frein de recul selon l'invention fixé à l'extrémité d'un tube d'arme,
- les figures 2 et 3 sont deux autres vues en perspective du frein représenté seul,
- la figure 4 est une vue en coupe longitudinale du frein seul, la coupe est réalisée suivant le plan AA dont la trace est représenté à la figure 1,
- la figure 5 est une autre vue en coupe longitudinale suivant un plan BB perpendiculaire au précédent, la trace de ce plan est visible sur la figure 1,
- la figure 6 est une coupe transversale du frein seul, coupe réalisée suivant le plan dont la trace CC est repérée à la figure 5,
- la figure 7 est une coupe transversale du frein suivant le plan repéré FF sur la figure 4,
- les figures 8 et 9 sont deux coupes transversales du frein monté sur un tube d'arme, ces coupes sont réalisées suivant respectivement les plans DD et EE dont les traces sont repérées à la figure 1.

En se reportant à la figure 1, un frein de bouche 1 selon l'invention est représenté fixé à l'extrémité avant d'un tube d'arme 2. Le frein 1 est lié en rotation au tube 2 à l'aide d'une clavette 3 qui est rendue solidaire du frein à l'aide de quatre vis 4. Cette clavette 3 sera décrite plus en détails par la suite.

Le frein de bouche 1 comprend un corps 5 sensiblement cylindrique qui se fixe dans le prolongement du tube 2.

Le corps 5 porte deux étages 6a, 6b d'aubes de réception des gaz (voir aussi la figure 4). Chaque étage comporte ainsi deux aubes disposées d'une façon symétrique par rapport à un plan vertical (qui est aussi le plan de coupe BB repéré sur la figure 1). Ainsi lors du tir les gaz sont évacués suivant un plan sensiblement horizontal.

D'une façon classique le corps 5 est percé d'ouïes 7 permettant de diriger les gaz propulsifs vers les aubes 6a, 6b. Les ouïes dirigeant les gaz vers le premier étage d'aubes 6a sont désignées 7a sur les figures. Celles qui dirigent les gaz vers le deuxième étage d'aubes 6b sont désignées 7b sur les figures.

Ces ouïes 7 sont ici des perçages radiaux, donc perpendiculaires à l'axe longitudinal 8 du frein 1. Elles ont un profil de lumières allongées s'étendant longitudinalement sur une longueur permettant de limiter l'impact sur la munition.

Conformément à une caractéristique de l'invention, les aubes 6b du second étage sont conformées en cloisons relativement minces (épaisseur inférieure à 10mm) portant des nervures de renfort 9.

Ainsi chaque aube 6b du second étage est reliée à une aube 6a du premier étage par des parois 10 relativement minces (épaisseur inférieure à 10mm) qui délimitent une chambre 11 communiquant avec l'extérieur par une ouverture 12 de section sensiblement rectangulaire (voir plus particulièrement les figures 1 et 4).

Ces parois 10 se prolongent au-delà des aubes 6a du premier étage par des voiles 10a qui se raccordent au corps 5 et qui délimitent ainsi deux autres chambres entourant les ouïes 7a du premier étage.

Comme cela est plus particulièrement visible à la figure 1, les parois 10 portent une première nervure de renfort 9a qui est orientée sensiblement radialement par rapport à l'axe 8 du frein.

Par ailleurs les parois 10 comportent également une deuxième nervure de renfort 9b qui est disposée au voisinage du débouché de l'ouverture 12 délimitée par les parois 10 (voir aussi figures 2 et 3) et qui entoure au trois quart cette ouverture.

Cette nervure 9b s'étendant longitudinalement de part et d'autre de la nervure radiale 9a et jusqu'au niveau de l'aube 6a du premier étage. Chaque nervure longitudinale 9b est ainsi orientée sensiblement parallèlement à l'axe 8 du frein.

Cette définition des étages du frein sous forme de cloisons minces et nervurées permet d'alléger considérablement le frein de bouche tout en assurant sa tenue mécanique.

Le matériau mis en oeuvre pour fabriquer le frein sera un acier moulé à hautes caractéristiques mécaniques (limite élastique (Rp0,2) supérieure ou égale à 1000 MPa. On pourrait également réaliser le frein en titane moulé ayant une limite élastique analogue.

La première nervure de renfort 9a (ou nervure avant) limite la déformation de l'aube 6b sous l'effet de la pression des gaz.

La deuxième nervure de renfort 9b (ou nervure périphérique) renforce les cloisons 10 délimitant les chambres 11 et évite l'ouverture de celles ci sous l'effet de la pression des gaz.

Par ailleurs, et comme cela est plus particulièrement visible sur la figure 7, les parois 10 délimitant les chambres 11 du second étage comportent des portions 10c sensiblement planes et parallèles à l'axe 8 du frein 1 (et au plan horizontal AA). Ces portions planes 10c délimitent en partie l'ouverture rectangulaire 12.

Les portions planes 10c se prolongent jusqu'au corps 5 du frein 1 par des portions planes 10d qui sont orientées sensiblement radialement par rapport au corps 5 du frein 1.

Les portions planes 10d définissent des plans 15 radiaux (ou plans d'ouverture des chambres 11 du frein 1) plans qui forment entre eux un angle α de l'ordre de 120° (cet angle pourra être compris entre 100° et 150°).

Trois ouïes 7b sont disposées au niveau de chaque chambre 11. Les ouïes sont régulièrement réparties angulairement dans un secteur d'ouverture de 120°.

La largeur L des ouvertures des chambres 12 du second étage est ainsi comprise entre 100% et 200% du calibre de l'arme.

De telles dispositions favorisent, pour un calibre donné, un prélèvement de gaz maximal et une efficacité de freinage également maximale. Les gaz sont par ailleurs évacués en étant canalisés par les portions planes 10c. L'éjection des gaz se fait donc suivant une direction horizontale parallèle au plan AA.

Selon une caractéristique essentielle de l'invention, le frein comporte au moins un moyen 13 déflecteur du courant des gaz, moyen qui est disposé entre les ouïes 7b du deuxième étage d'aubes et le profil avant 14 des aubes 6a du premier étage (voir figures 1 et 4).

Ce moyen déflecteur est constitué par un bourrelet 13 qui s'étend angulairement sur toute la largeur du profil avant 14 des aubes 6a du premier étage, donc suivant tout le secteur angulaire α délimité par les plans radiaux 15.

Le bourrelet 13 est suivi par une gorge 26. Il a pour effet de dévier l'écoulement aérodynamique lors de sa sortie des ouïes 7b. Il en résulte une dépression dans la gorge 26 et le long du profil avant 14. On limite ainsi la pression s'exerçant au niveau du profil avant 14 qui aurait un effet opposé au freinage. Le rendement global du frein se trouve donc amélioré. Par ailleurs le déflecteur 13 permet d'accroître la vitesse d'éjection des gaz ce qui permet d'améliorer le rendement du frein de bouche.

Par rapport à un frein classique comportant deux étages d'aubes, le frein selon l'invention a une masse réduite de 10 à 20% (cela grâce à la structure cloisonnée). Par ailleurs son rendement est accru de 5 à 10% grâce au déflecteur et au profil des chambres.

Si on se reporte aux figures 4 et 5 on remarque que le corps de frein 5 comporte un alésage interne qui présente deux parties 16a et 16b de diamètres différents qui sont séparées par un lamage 17 formant une butée axiale pour le tube 2 de l'arme.

La partie arrière 16a a un diamètre égal au diamètre externe de l'extrémité avant du tube 2 de l'arme. La partie avant 16b a un diamètre égal au calibre du tube de l'arme. Ainsi le lamage 17 est égal à l'épaisseur du tube 2 de l'arme. Ainsi, lors d'un tir, un projectile se trouve guidé à l'intérieur du frein de bouche tout comme à l'intérieur du tube de l'arme.

La partie arrière 16a de l'alésage porte un taraudage d'artillerie 18 destiné à permettre le vissage du frein 1 sur le tube 2 de l'arme qui porte un filetage complémentaire.

Le tube 2 de l'arme comporte bien entendu une portée avant lisse (non représentée) prolongeant sa partie filetée, portée qui s'ajuste dans la partie arrière 16a de l'alésage. Cette portée avant comporte des perçages oblongs (non représentés) qui seront disposés angulairement de façon à se trouver positionnés en regard des ouïes 7a du premier étage du frein.

Une telle structure de tube d'arme percé dont les perçages coopèrent avec des ouïes d'un frein de bouche est bien connue, notamment du brevet FR2718839. Il n'est donc pas nécessaire de décrire plus en détails cette structure du tube 2.

Conformément à une autre caractéristique de l'invention, le frein de bouche 1 comporte une ouverture 19 destinée à recevoir la clavette 3 assurant sa solidarisation avec le tube 2 de l'arme.

Cette ouverture a une forme globalement rectangulaire. Elle se loge entre les voiles 10a supérieurs délimitant les chambres entourant les ouïes 7a du premier étage. Deux surépaisseurs 20a, 20b du corps 5 de frein sont disposées de part et d'autre de l'ouverture 19 (figure 3). Elles sont destinées à servir de surfaces d'appui à des brides 21a et 21b solidaires de la clavette 3 (voir figure 1).

Ces surépaisseurs portent des taraudages 22 (voir figure 3) permettant de recevoir les vis 4 de fixation de la clavette 3.

Comme cela est plus particulièrement visible aux figures 8 et 9, la clavette 4 comporte, entre les brides 21a et 21b, deux languettes longitudinales 23a et 23b qui comportent chacune une surface d'extrémité plane 24a, 24b qui est destinée à venir en contact avec une surface plane complémentaire portée par le tube 2 de l'arme.

Les surfaces d'extrémité 24a et 24b sont concourantes. Ainsi, lorsqu'elles se trouvent appliquées contre le tube 2, elles interdisent la rotation relative du frein 1 par rapport au tube 2.

Le frein se trouve donc ainsi solidarisé du tube de l'arme d'une façon extrêmement simple. En effet l'immobilisation axiale est obtenue par la mise en butée de l'extrémité du tube 2 contre le lamage 17. L'immobilisation en rotation est ensuite assurée par la simple fixation de la clavette 3 dans son ouverture 19.

Avantageusement la clavette 3 comportera un prolongement prismatique 25 sur sa partie supérieure qui permettra la fixation d'un miroir de volée. La fixation pourra être réalisée d'une façon simple grâce à des taraudages 26.

Une telle disposition simplifie la fixation de tels miroirs. En effet d'une manière connue ces miroirs sont des moyens de référence permettant à une conduite de tir de connaître la position géométrique réelle de l'extrémité d'un tube de canon.

Pour que le tir soit précis, il est donc essentiel que la position du miroir par rapport au tube soit parfaitement maîtrisée. Ici, grâce à l'invention, la position du prolongement 25 par rapport au tube est parfaitement maîtrisée puisque ce prolongement est solidaire des languettes 24a,24b qui sont directement en appui contre le tube 2.

Ainsi la clavette 3 proposée par l'invention permet d'assurer la solidarisation du frein de bouche tout en fournissant une référence spatiale de l'extrémité du tube de l'arme.

Une telle clavette pourrait bien entendu être mise en oeuvre avec un autre type de frein de bouche.

## Revendications

1. Frein de bouche (1) pour arme comprenant au moins un corps (5) sensiblement cylindrique destiné à être disposé dans le prolongement d'un tube (2) d'arme, corps portant au moins deux étages (6a, 6b) d'aubes de réception des gaz, corps percé d'ouïes (7a, 7b) dirigeant les gaz propulsifs vers les aubes, frein comportant au moins un moyen (13) déflecteur du courant des gaz, moyen disposé entre les ouïes (7b) du deuxième étage d'aubes et un profil avant (14) des aubes (6a) du premier étage, **caractérisé par** le moyen déflecteur étant constitué par un bourrelet (13) s'étendant angulairement sur toute la largeur du profil avant des aubes (6a) du premier étage,bourrelet (13) séparé du profil avant (14) par une gorge (26).

2. Frein de bouche selon la revendication 2, **caractérisé en ce que** les aubes (6b) du second étage sont conformées en cloisons relativement minces portant au moins une première nervure de renfort (9a) orientée sensiblement radialement par rapport à l'axe (8) du frein.

3. Frein de bouche selon la revendication 2, **caractérisé en ce que** chaque aube (6b) du second étage est reliée à une aube (6a) du premier étage par des parois (10) relativement minces délimitant une chambre (11) communiquant avec l'extérieur par une ouverture (12) de section sensiblement rectangulaire, parois (10) portant au moins une deuxième nervure de renfort (9b) orientée sensiblement parallèlement à l'axe (8) du frein.

4. Frein de bouche selon la revendication 3, **caractérisé en ce que** les parois (10) portent une deuxième nervure de renfort (9b) disposée au voisinage du débouché de l'ouverture (12) délimitée par les parois, nervure s'étendant longitudinalement de part et d'autre de la première nervure radiale (9a) et jusqu'au niveau de l'aube (6a) du premier étage.

5. Frein de bouche selon une des revendications 3 ou 4, **caractérisé en ce que** les parois délimitant chaque chambre (10) du second étage comportent des portions (10c) sensiblement planes et parallèles à l'axe (8) du frein et qui se prolongent jusqu'au corps (5) par des portions planes (10d) et sensiblement radiales.

6. Frein de bouche selon la revendication 5, **caractérisé en ce que** la largeur des ouvertures (12) des chambres du second étage est comprise entre 100% et 200% du calibre de l'arme.

7. Frein de bouche selon une des revendications 5 ou 6, **caractérisé en ce que** les portions radiales (10d) délimitant chaque chambre (11) forment un angle compris entre 100 et 150°.

8. Frein de bouche selon une des revendications 1 à 7, **caractérisé en ce qu'**il est réalisé en acier moulé ou en titane moulé, matériau présentant dans tous les cas une limite élastique supérieure ou égale à 1000 MPa.

9. Frein de bouche selon une des revendications 1 à 8, **caractérisé en ce que** les ouïes (7a, 7b) sont des perçages radiaux ayant un profil de lumières allongées s'étendant longitudinalement sur toute la longueur de la chambre (11).

10. Frein de bouche selon la revendication 9, **caractérisé en ce qu'**il comporte deux ou trois ouïes (7a, 7b) au niveau de chaque chambre (11).

11. Frein de bouche selon une des revendications 1 à 10, **caractérisé en ce qu'**il comporte un alésage interne présentant deux diamètres différents (16a, 16b) séparés par un lamage (17) formant une butée axiale pour le tube (2) de l'arme, un premier diamètre (16a) étant égal au diamètre externe d'une extrémité avant du tube de l'arme et un deuxième diamètre (16b) étant égal au calibre du tube de l'arme.

12. Frein de bouche selon une des revendications 1 à 11, **caractérisé en ce qu'**il comporte une ouverture (19) destinée à recevoir une clavette (3) assurant sa solidarisation avec le tube (2) de l'arme, clavette fixée par des brides (21a, 21b) au corps (5) de frein et comportant deux surfaces planes concourantes (24a, 24b) destinées à coopérer avec des surfaces complémentaires du tube (2) de l'arme pour interdire la rotation relative frein / tube.

13. Frein de bouche selon la revendication 12, **caractérisé en ce que** la clavette (3) comporte des moyens (25,26) permettant la fixation d'un miroir de volée.

## Patentansprüche

1. Mündungsbremse (1) für eine Waffe, welche mindestens einen im Wesentlichen zylindrischen Körper (5) aufweist, der dafür vorgesehen ist, in der Verlängerung eines Waffenrohrs (2) angeordnet zu werden, wobei der Körper mindestens zwei Schaufelstufen (6a, 6b) zur Aufnahme der Gase trägt, wobei der Körper von Öffnungen (7a, 7b) durchbohrt ist, welche die Antriebsgase zu den Schaufeln richten, wobei die Bremse mindestens ein Mittel (13) zur Ablenkung des Stroms der Gase aufweist, wobei das Mittel zwischen den Öffnungen (7b) der zweiten Schaufelstufe und einem vorderen Profil (14) der Schaufeln (6a) der ersten Stufe angeordnet ist, ***dadurch gekennzeichnet, dass*** das Mittel zur Ablenkung von einem Wulst (13) gebildet wird, welcher sich angulär über die gesamte Breite des vorderen Profils der Schaufeln (6a) der ersten Stufe erstreckt, wobei der Wulst (13) von einer Nut (26) vom vorderen Profil (14) getrennt ist.

2. Mündungsbremse nach Anspruch 1, **dadurch gekennzeichnet, dass** die Schaufeln (6b) der zweiten Stufe als relativ dünne Trennwände ausgeführt sind, welche mindestens eine erste Verstärkungsrippe (9a) tragen, welche im Wesentlichen radial in Bezug auf die Achse (8) der Bremse orientiert ist.

3. Mündungsbremse nach Anspruch 2, **dadurch gekennzeichnet, dass** jede Schaufel (6b) der zweiten Stufe mit einer Schaufel (6a) der ersten Stufe durch relativ dünne Wände (10) verbunden ist, welche eine Kammer (11) abgrenzen, die über eine Öffnung (12) mit im Wesentlichen rechteckigen Querschnitt mit dem Außenbereich kommuniziert, wobei die Wände (10) mindestens eine zweite Verstärkungsrippe (9b) tragen, welche im Wesentlichen parallel zur Achse (8) der Bremse orientiert ist.

4. Mündungsbremse nach Anspruch 3, **dadurch gekennzeichnet, dass** die Wände (10) eine zweite Verstärkungsrippe (9b) tragen, welche in der Nähe der Mündung der von den Wänden begrenzten Öffnung (12) angeordnet ist, wobei sich die Rippe beiderseits der ersten radialen Rippe (9a) und bis auf Höhe der Schaufel (6a) der ersten Stufe erstreckt.

5. Mündungsbremse nach einem der Ansprüche 3 oder 4, **dadurch gekennzeichnet, dass** die Wände, welche jede Kammer (10) der zweiten Stufe abgrenzen, im Wesentlichen ebene und zur Achse (8) der Bremse parallele Abschnitte (10c) aufweisen, die sich bis zum Körper (5) durch ebene und im Wesentlichen radiale Abschnitte (10d) fortsetzen.

6. Mündungsbremse nach Anspruch 5, **dadurch gekennzeichnet, dass** die Breite der Öffnungen (12) der Kammern der zweite Stufe zwischen 100% und 200% des Kalibers der Waffe liegt.

7. Mündungsbremse nach einem der Ansprüche 5 oder 6, **dadurch gekennzeichnet, dass** die radialen Abschnitte (10d), welche jeden Raum (11) abgrenzen, einen Winkel bilden, welcher zwischen 100° und 150° liegt.

8. Mündungsbremse nach einem der Ansprüche 1 bis 7, **dadurch gekennzeichnet, dass** sie aus gegossenem Stahl oder gegossenem Titan ausgeführt ist, wobei das Material in jedem Fall eine Elastizitätsgrenze aufweist, welche größer oder gleich 1000 MPa ist.

9. Mündungsbremse nach einem der Ansprüche 1 bis 8, **dadurch gekennzeichnet, dass** die Öffnungen (7a, 7b) radiale Bohrungen sind, welche ein Profil von langgestreckten Löchern haben, welche sich longitudinal über die gesamte Länge der Kammer (11) erstrecken.

10. Mündungsbremse nach Anspruch 9, **dadurch gekennzeichnet, dass** sie zwei oder drei Öffnungen (7a, 7b) im Bereich der Kammer (11) aufweist.

11. Mündungsbremse nach einem der Ansprüche 1 bis 10, **dadurch gekennzeichnet, dass** sie eine innere Bohrung aufweist, welche zwei unterschiedliche Durchmesser (16a, 16b) aufweist, die durch eine Senkung (17) getrennt sind, welche einen axialen Anschlag für das Rohr (2) der Waffe bildet, wobei ein erster Durchmesser (16a) gleich dem äußeren Durchmesser eines vorderen Endes des Rohres der Waffe ist und ein zweiter Durchmesser (16b) gleich dem Kaliber des Rohrs der Waffe ist.

12. Mündungsbremse nach einem der Ansprüche 1 bis 11, **dadurch gekennzeichnet, dass** sie eine Öffnung (19) aufweist, welche dafür vorgesehen ist, eine Passfeder (3) aufzunehmen, welche ihre feste Verbindung mit dem Rohr (2) der Waffe gewährleistet, wobei die Passfeder durch Laschen (21a, 21b) am Bremskörper (5) befestigt ist und zwei ebene, konvergierende Flächen (24a, 24b) aufweist, welche dafür vorgesehen sind, mit den komplementären Flächen des Rohres (2) der Waffe zusammenzuwirken, um die relative Drehung Bremse/Rohr zu unterbinden.

13. Mündungsbremse nach Anspruch 12, **dadurch gekennzeichnet, dass** die Passfeder (3) Mittel (25, 26) aufweist, welche die Befestigung eines Mündungsspiegels ermöglichen.

## Claims

1. A muzzle brake (1) for a gun comprising at least one substantially cylindrical body (5) intended to be positioned in the extension of a gun barrel (2), such body incorporating at least two stages (6a, 6b) of gas reception vanes, such body perforated by vents (7a, 7b) directing the propellant gases towards the vanes, incorporating at least one means (13) to deflect the gas flow, such means positioned between the vents (7b) of the second stage of vanes and a front profile (14) of the vanes (6a) of the first stage **characterised in that** the deflector means are constituted by a flange (13) extending angularly over all the width of the front profile of the vanes (6a) of the first stage, flange (13) apart from the front profile (6a) by a groove (26).

2. A muzzle brake according to Claim 1, wherein the vanes (6b) of the second stage are shaped as relatively thin dividers having at least one reinforcing rib (9a) oriented substantially radially with respect to the brake axis (8).

3. A muzzle brake according to Claim 2, wherein each vane (6b) of the second stage is connected to a vane (6a) of the first stage by relatively thin dividers (10) delimiting a chamber (11) that communicates with the exterior by an opening (12) having a substantially rectangular section, such dividers (10) having at least one second reinforcing rib (9b) oriented substantially in parallel to the muzzle axis (8).

4. A muzzle brake according to Claim 3, wherein the dividers (10) have a second reinforcing rib (9b) positioned in the vicinity of the mouth of the opening (12) delimited by the dividers, such rib extending longitudinally on either side of the first radial rib (9a) and up to the vane (6a) of the first stage.

5. A muzzle brake according to one of Claims 3 or 4, wherein the dividers delimiting each chamber (10) of the second stage incorporate substantially plane portions (10c) parallel to the brake axis and which extend up to the body (5) by plane, substantially radial portions (10d).

6. A muzzle brake according to Claim 5, wherein the width of the chamber openings (12) in the second stage is between 100% and 200% of the gun calibre.

7. A muzzle brake according to one of Claims 5 or 6, wherein the radial portions (10d) delimiting each chamber (11) form an angle between 100° and 150°.

8. A muzzle brake according to one of Claims 1 to 7, wherein it is made of cast steel or cast titanium, materials having in any case a limit of elasticity greater than or equal to 1000 MPa.

9. A muzzle brake according to one of Claims 1 to 8, wherein the brake vents (7a, 7b) are radial perforations having the profile of extensions slots extending longitudinally over the full length of the chamber (11).

10. A muzzle brake according to Claim 10, wherein it incorporates two or three vents (7a, 7b) in each chamber (11).

11. A muzzle brake according to one of Claims 1 to 10, wherein it incorporates an internal bore having two different diameters (16a, 16b) separated by a counter-sink (17) forming an axial limit stop for the gun barrel (2), a first diameter (16a) being equal to the external diameter of a front end of the gun barrel and a second diameter (16b) being equal to the calibre of the gun barrel.

12. A muzzle brake according to one of Claims 1 to 11, wherein it incorporates an opening (19) intended to receive a cleat (3) to ensure its joining with the gun barrel (2), such cleat being fastened by flanges (21a, 21b) to the brake body (5) and incorporating two concurrent plane surfaces (24a, 24b) intended to cooperate with matching surfaces on the gun barrel (2) so as to prevent the relative rotation of the brake / barrel.

13. A muzzle brake according to Claim 12, wherein the cleat (3) incorporates means (25, 26) enabling the fastening of a barrel reflector.
